# EUROPÄISCHE PATENTSCHRIFT

(11) **EP 3 011 643 B1**
(45) Veröffentlichungstag und Bekanntmachung des Hinweises auf die Patenterteilung: **09.08.2017**
(21) Anmeldenummer: 14741190.4
(22) Anmeldetag: 12.06.2014
(51) Int. Cl.: H01R 13/514, H01R 13/518, H01R 13/631, H01R 13/506, H01R 27/02

(54) **HALTERAHMEN FÜR STECKVERBINDERMODULE**
HOLDING FRAME FOR PLUG CONNECTOR MODULES
CADRE DE RETENUE POUR MODULES DE CONNEXION

(30) Priorität: 17.06.2013 DE 102013106279
(43) Veröffentlichungstag der Anmeldung: 27.04.2016
(73) Patentinhaber: Harting Electric GmbH & Co. KG, 32339 Espelkamp (DE)
(72) Erfinder: BEISCHER, Thomas, 32339 Espelkamp (DE); WOLFF, Hanno Harry, 90459 Nürnberg (DE)
(74) Vertreter: Prinz & Partner mbB
(86) Internationale Anmeldenummer: PCT/DE2014/100194
(87) Internationale Veröffentlichungsnummer: WO 2014/202050

(56) Entgegenhaltungen:
- EP-A1- 0 756 364
- WO-A1-2011/069522
- DE-U1-202005 020 026
- US-A- 3 576 520
- US-B1- 6 196 869

## Beschreibung

Die Erfindung betrifft einen Halterahmen für Steckverbindermodule nach dem Oberbegriff des unabhängigen Anspruchs 1.

Derartige Halterahmen werden benötigt, um einen modular aufgebauten Steckverbinder bereitstellen zu können. Mehrere, verschiedene Steckverbindermodule können beliebig kombiniert in einen solchen Rahmen eingesetzt werden. Der Halterahmen hält die Steckverbindermodule zusammen und fixiert diese zueinander. Anschließend kann der Halterahmen in ein Steckverbindergehäuse eingesetzt und in diesem fixiert werden. Der Steckverbinder kann mit einem passenden, ebenfalls modularen Gegensteckverbinder verbunden werden. Alternativ kann der Halterahmen als sogenannter Anbaurahmen an eine Gehäuse- oder Gerätewand eingesetzt und befestigt werden.

Mit dieser Art von modularen Steckverbindern ist eine Vielzahl individueller Steckverbinder kombinier- und zusammenstellbar. Es werden lediglich verschiedene, standardisierte Steckverbindermodule, sowie ein in dieser Erfindung beschriebener Halterahmen benötigt.

### Stand der Technik

Aus der EP 0 756 364 A1 ist eine U-förmige Tragschiene bekannt, die zur Schnappbefestigung von Steckverbindermodulen vorgesehen ist. Die Steckverbindermodule werden zweiseitig mittels Haltemitteln in der Tragschiene gehalten. Ein vorgesehenes Federelement dient zur Fixierung der Steckverbindermodule gegen die Haltemittel.

Aus der US 6,196,869 B1 ist eine Befestigungsschiene für Steckmodule bekannt, wobei die Steckmodule mittels Rastarmen in Ausnehmungen in der Befestigungsschiene einrasten. Die Steckmodule verfügen ferner über seitlich angebracht Federelemente, welche die Steckmodule in der Befestigungsschiene zentrieren.

Die DE19707120C1 zeigt einen Halterahmen zur Halterung von Steckverbindermodulen. Die Steckverbindermodule sind in den Halterahmen eingesetzt, wobei Haltemittel an den Steckverbindermodulen mit an gegenüberliegenden Rahmenteilen des Halterahmens vorgesehenen Ausnehmungen zusammenwirken und die Steckverbindermodule formschlüssig in dem Halterahmen halten.

Bei dieser und anderen aus dem Stand der Technik bekannten Lösungen gibt es - zweckmäßig - viele verschiedene Steckverbindermodule die in einen solchen Halterahmen eingesetzt werden können. Die verschiedenen Steckverbindermodule besitzen verschiedenste, in den Modulen aufgenommene elektrische und/oder pneumatische und/oder optische und/oder hydraulische Kontaktelemente in verschiedenen Dimensionen.

Negativ an den im Stand der Technik bekannten Lösungen wirkt sich die Vielzahl verschiedener Steckverbindermodule aus, welche jeweils unterschiedliche Toleranzen aufweisen. Vor allem in den Steckbereichen der Kontaktelemente (Stift- und Buchsenkontakte) sind unterschiedliche Toleranzen und Stecktiefen nötig und bauartbedingt vorgeschrieben.

Durch diese bauartbedingten Toleranzunterschiede verschiedener Steckverbindermodule kann es je nach Kombination der Steckverbindermodule in einem Halterahmen zu Fehlern zweier zusammengehöriger Steckverbindermodule kommen. Sowohl nicht vollständig kontaktierte Steckverbindermodule können die Folge sein, als auch Steckverbindermodule die "übersteckt" und mit zu großer Kraft kontaktiert sind. In beiden Fällen wirkt sich dies negativ auf die Kontaktierung und/oder die verschiedenen Komponenten des Steckverbinders aus. Eine fehlerfreie Kontaktierung kann durch einen "Wackelkontakt" oder durch mechanisches Versagen einzelnen Komponenten in Folge einer zu großen Kraft nicht mehr sichergestellt werden.

### Aufgabenstellung

Die Aufgabe der Erfindung besteht darin, einen modularen Steckverbinder so auszugestalten, dass Toleranzunterschiede verschiedener Steckverbindermodule ausgeglichen werden. Eine vollständige und sichere Kontaktierung aller im modularen Steckverbinder vorhandenen Steckverbindermodule soll sichergestellt werden.

Die Aufgabe wird durch die kennzeichnenden Merkmale des unabhängigen Anspruchs 1 gelöst.

Vorteilhafte Ausgestaltungen der Erfindung sind in den Unteransprüchen angegeben.

Bei der Erfindung handelt es sich um einen Halterahmen, welcher im Wesentlichen rechteckig ausgeführt ist. An gegenüberliegenden Rahmenteilen weißt der Halterahmen Ausnehmungen auf. Diese Ausnehmungen sind zur Aufnahme von Haltemitteln vorgesehen, die sich an Steckverbindermodulen befinden. Durch die Aufnahme mehrere Steckverbindermodule in dem Halterahmen wird ein sogenannter modularer Steckverbinder gebildet.

Erfindungsgemäß sind an dem Halterahmen Federelemente vorgesehen, welche auf in den Halterahmen eingesetzte Steckverbindermodule einwirken. Dabei erzeugen die Federelemente zweckmäßig eine in Steckrichtung wirkende Kraft auf die Steckverbindermodule. Durch spielend gelagerte Haltemittel der Steckverbindermodule in den Ausnehmungen des Halterahmens können die Steckverbindermodule entgegen der Federkraft bewegt werden.

Die Federkraft der Federelemente bewegt die eingesetzten Steckverbindermodule immer wieder in eine Endposition in Steckrichtung. Beim Verbinden eines modularen Steckverbinders mit einem entsprechenden modularen Gegensteckverbinder können so Toleranzen der Steckverbindermodule einzeln und individuell ausgeglichen werden.

Sofern nicht alle Steckverbindermodul-Paare gleichzeitig in ihre vollständig zusammengefügte Endposition gelangen, wird eine Übersteckung der Paare dadurch verhindert, dass die Module sich gegen die Kraft der Federelemente, entgegen der Steckrichtung im Halterahmen verschieben.

Durch die federbeaufschlagte Lagerung der Steckverbindermodule im Halterahmen wird gewährleistet, dass alle Steckverbindermodule mit ihren Gegensteckverbindermodulen vollständig kontaktiert und unterschiedliche Toleranzen ausgeglichen sind.

Vorteilhafte Ausgestaltungen der Erfindung sind in den Unteransprüchen angegeben.

### Ausführungsbeispiel

In den folgenden Zeichnungen werden zwei Ausführungsbeispiel der Erfindung und näher erläutert. Es zeigen:
- Fig. 1: einen Halterahmen mit Steckverbindermodulen aus dem Stand der Technik;
- Fig. 2: den Teilausschnitt eines erfindungsgemäßen Halterahmens erster Ausführungsform;
- Fig. 3: den Querschnitt des Halterahmens der Fig. 2;
- Fig. 4: den Teilausschnitt eines erfindungsgemäßen Halterahmens zweiter Ausführungsform;
- Fig. 5: den Querschnitt des Halterahmens der Fig. 4; und
- Fig. 6: Querschnitte des Halterahmens der Fig. 4 im Vergleich.

Die Figur 1 zeigt einen Halterahmen 1 mit sechs eingesetzten Steckverbindermodulen 40, sowie einen steckkompatiblen Halterahmen 1' mit ebenfalls steckkompatiblen Steckverbindermodulen 40' wie er aus dem Stand der Technik bekannt ist. Die dargestellten Halterahmen 1 und 1' sind in ihrem Aufbau identisch und hier nur der Vollständigkeit halber beide gezeigt. Im Folgenden wird sich daher nur auf den Halterahmen 1 bezogen.

Der Halterahmen 1 ist in einer hier gelenkigen Ausführung gezeigt. Diese ermöglicht es die beiden, den Halterahmen 1 bildenden Rahmenteile 10 entlang eines Scharniers zu kippen, um Steckverbindermodule 40 einzusetzen oder zu entfernen. Auf die genaue Mechanik wird nicht weiter eingegangen, da diese nicht Bestandteil der vorliegenden Erfindung ist. Es sei an dieser Stelle nur so viel gesagt, dass aus dem Stand der Technik bereits eine Vielzahl von mehrteiligen Halterahmen 1 bekannt sind.

Bei im Stand der Technik bekannten Halterahmen 1 sind jeweils in besagten Rahmenteilen 10 Ausnehmungen 11 vorgesehen. Die Ausnehmungen 11 dienen zur Aufnahme, Positionierung und Fixierung der Steckverbindermodule 40. Dafür weißen die bekannten Steckverbindermodule 40 Haltemittel 41 auf. Die Haltemittel 41 entsprechen in ihrer Form den Ausnehmungen 11 der Rahmenteile 10.

Durch Übereinstimmung der Form von Ausnehmungen 11 und Haltemittel 41 wird ein sicherer Sitz der Steckverbindermodule 40 im Halterahmen 1 sichergestellt. Die Steckverbindermodule 40 haben dadurch einen festen, spielfreien Sitz zueinander.

In der Fig. 2 ist ein Teilausschnitt eines erfindungsgemäßen Halterahmens 1 in einer ersten Ausführüngsform dargestellt. Gezeigt ist ein Teilausschnitt des Rahmenteils 10 in der Seitenansicht. In dem Rahmenteil 10 ist beispielhaft eine Ausnehmung 11 gezeigt. In der Ausnehmen 11 ist - wie auch aus dem Stand der Technik bekannt - ein Haltemittel 41 eines Steckverbindermoduls 40 aufgenommen.

Im Unterschied zum Stand der Technik aus Fig. 1 ist die Ausnehmung 11 jedoch erfindungsgemäß entgegen der Steckrichtung S größer dimensioniert, als das Haltemittel 41. Somit sitzt das Haltemittel 41 nicht spielfrei in der Ausnehmung 11 wie bisher bekannt. Die vergrößerte Ausnehmung 11 ermöglicht eine lineare Bewegung des Haltemittels 41 in der Ausnehmung 11 entlang der Steckrichtung S.

Des Weiteren verfügt der erfindungsgemäße Halterahmen 1 über ein Federelement 12, welches in der Ausnehmung 11 aufgenommen ist. Dieses ist vorzugsweise an dem, entgegen der Steckrichtung S liegenden Wandabschnitt 13 vorgesehen.

Das Federelement 12 ist so angeordnet, dass es eine in Steckrichtung S weisende Kraft auf das Haltemittel 41 ausübt. Bei Einwirkung einer Kraft auf das Steckverbindermodul 40 entgegen der Steckrichtung S kann dieses so verschoben werden. Mittels des Federelements 12 wird das Steckverbindermodul 40 bei Nachlassen der Kraft wieder zurück verschoben.

Der Teilausschnitt des Halterahmens 1 aus Fig. 2 ist in Fig. 3 noch einmal in einer Schnittdarstellung A-A gezeigt. Erkennbar ist das ansatzweise gezeigte Steckverbindermodul 40, mit Haltemittel 41. Das Haltemittel 41 ist in die Ausnehmen 11 des Rahmenteils 10 eingesetzt. Das Federelement 12 ist an dem, entgegen der Steckrichtung S befindlichen Wandabschnitt 13 der Ausnehmen 11 angebracht.

Die Befestigung des Federelements 12 an dem Wandabschnitt 13 kann beispielsweise durch Nieten, Kleben, Rasten, Schrauben oder Schweißen realisiert werden.

Vom Wandabschnitt 13 aus, übt das Federelement 12 eine in Steckrichtung S wirkende Kraft auf das Haltemittel 41 aus. Diese Kraft bewirkt eine Zwangsbewegung des Haltemittels 41 und somit des gesamten Steckverbindermoduls 40 in Steckrichtung S.

Die Fig. 4 und Fig. 5 zeigen eine, entsprechend den Fig. 2 und Fig. 3, zweite Ausführungsform des erfindungsgemäßen Halterahmens 1. Die Fig. 4 ist entsprechend der Fig. 2 ein Teilausschnitt eines Rahmenteils 10; die Fig. 5 ist ein Querschnitt des Teilausschnitts aus Fig. 4.

In dieser zweiten Ausführungsform ist das Federelement 12 nicht in der Ausnehmung 1 des Rahmenteils 10 vorgesehen, sondern wird durch ein flächig ausgebildetes Basisteil 12.1 gebildet. Dieses Basisteil 12.1 entspricht im Wesentlichen der Form des Rahmenteils 10 und ist auf dessen Innenseite, den Steckverbindermodulen 40 zugewendet, angeordnet.

Von dem Basisteil 12.1 weisen Federarme 12.0 in die Ausnehmungen 11 hinein. Diese sind zur Kraftübertragung auf die Haltemittel 41 vorgesehen. Um die Gegenkraft auf das Rahmenteil 10 zu übertragen weist das Basisteil 12.1 zudem einen abgewinkelten Haltebereich 12.2 auf. Der Haltebereicht 12.2 umgreift in Steckrichtung S den Halterahmen 10. So ist eine in Steckrichtung S wirkende Kraftübertragung vom Halterahmen 10 auf die Haltemittel 41 möglich.

In einer besonderen Ausführungsform wäre es zudem möglich, auf den Haltebereich 12.2 zu verzichten und stattdessen das Basisteil 12.1 am Rahmenteil 10 mittels Schrauben, Nieten, Schweißen oder Kleben zu befestigen.

Die Fig. 6 zeigt schließlich den Halterahmen 1 aus Fig. 5 im Vergleich zweier Zustände. Die Fig. 6a entspricht der Fig. 5, in welcher sich das Haltemittel 41 und somit auch das Steckverbindermodul 40 an einer in Steckrichtung S vordersten Stellung befinden. Durch den Federarm 12.0 des Federelements 12 erfährt das Haltemittel 41 eine Zwangsbewegung in diese Position.

Im Vergleich zu dieser Stellung befinden sich Haltemittel 41 und Steckverbindermodul 40 in der Fig. 6b in einer, in Steckrichtung S gesehenen, hinteren Stellung. Das erfindungsmäßige Federelement 12 - hier der Federarm 12.0 des Federelements 12 - ermöglicht bei Krafteinwirkung auf das Steckverbindermodul 40 entgegen der Steckrichtung S ein Verschieben des Steckverbindermoduls 40.

So können erfindungsgemäß Toleranzen verschiedenartiger Steckverbindermodule 40 ausgeglichen werden. Eine federbeaufschlagte Steckung von Steckverbindermodulen 40 ist möglich, wodurch eine sichere Kontaktierung der Kontaktelemente gewährleistet werden kann.

### Bezugszeichenliste

- 1.: Halterahmen
- 10.: Rahmenteil
- 11.: Ausnehmung
- 12.: Federelement
- 12.0: Federarm
- 12.1: Basisteil
- 12.2: Haltebereicht
- 13.: Wandabschnitt

- 40.: Steckverbindermodul
- 41.: Haltemittel

## Patentansprüche

1. Halterahmen (1) zur Aufnahme von Steckverbindermodulen (40), bestehende aus zwei gegenüberliegenden Rahmenteilen (10) mit darin vorgesehenen Ausnehmungen (11),
wobei in die Ausnehmungen (11) Haltemittel (41) der aufzunehmenden Steckverbindermodulen (40) einsetzbar sind,
**dadurch gekennzeichnet, dass**
am Halterahmen (1) Federelemente (12) vorgesehen sind, die Federelemente (12) auf in den Halterahmen (1) aufgenommene Steckverbindermodule (40) einwirken können und
die Federelemente (12) zumindest eine, in Steckrichtung (S) wirkende Kraft auf aufgenommene Steckverbindermodule (40) ausüben.

2. Halterahmen (1) nach Anspruch 1,
**dadurch gekennzeichnet, dass**
die Ausnehmungen (11) in Steckrichtung (S) größer dimensioniert sind, als die aufzunehmenden Haltemittel (41).

3. Halterahmen (1) nach einem der vorstehenden Ansprüche,
**dadurch gekennzeichnet, dass**
die Federelemente (12) auf die Haltemittel (41) der aufgenommenen Steckverbindermodule (40) einwirken.

4. Halterahmen (1) nach einem der vorstehenden Ansprüche,
**dadurch gekennzeichnet, dass**
die Federelemente (12) in den Ausnehmungen (12) angeordnet sind.

5. Halterahmen (1) nach Anspruch 4,
**dadurch gekennzeichnet, dass**
die Federelemente (12) an einem, entgegen der Steckrichtung (S) liegenden Wandabschnitt (13) der Ausnehmungen (12) vorgesehen sind.

6. Halterahmen (1) nach einem der Ansprüche 1 bis 3,
**dadurch gekennzeichnet, dass**
die Federelemente (12) außerhalb der Ausnehmungen (12) an dem Halterahmen (1) angeordnet sind und in die Ausnehmungen (12) ragen.

7. Halterahmen (1) nach Anspruch 6,
**dadurch gekennzeichnet, dass**
die Federelemente (12) **an** der Innenseite der Rahmenteile (10) angebracht sind.

8. Halterahmen (1) nach Anspruch 6,
**dadurch gekennzeichnet, dass**
die Federelemente (12) an der Außenseite der Rahmenteile (10) angebracht sind.

9. Halterahmen (1) nach Anspruch 6 bis 8,
**dadurch gekennzeichnet, dass**
eine Vielzahl von Federelementen (12) an jedem der Rahmenteile (10) einteilig ausgebildet sind.

10. Halterahmen (1) nach Anspruch 9,
**dadurch gekennzeichnet, dass**
die einteilig ausgebildeten Federelemente (12) an den Rahmenteilen (10) anrastbar sind.

11. Halterahmen (1) nach einem der Ansprüche 9 oder 10,
**dadurch gekennzeichnet, dass**
das einteilige Federelement (12) aus einem Basisteil (12.1) besteht, welches flächig ausgebildet ist und im Wesentlichen die Form des Rahmenteils (10) aufweist und von innen oder außen an dem Rahmenteil (10) angelegt ist, und
wobei das Basisteil (12.1) eine Vielzahl von Federarmen (12.0) aufweist, welche in die Ausnehmungen (11) ragen.

12. Halterahmen (1) nach Anspruch 11,
**dadurch gekennzeichnet, dass**
das Basisteil (12.1) einen abgewinkelten oder abgerundeten Haltebereich (12.2) aufweist.

13. Halterahmen (1) nach einem der Ansprüche 1 bis 12,
**dadurch gekennzeichnet, dass**
die Federelemente (12) lösbar an dem Halterahmen (1) befestigt sind.

14. Halterahmen (1) nach einem der Ansprüche 1 bis 12,
**dadurch gekennzeichnet, dass**
die Federelemente (12) unlösbar an dem Halterahmen (1) befestigt sind.

## Claims

1. A holding frame (1) for receiving plug connector modules (40), consisting of two opposed frame parts (10) having recesses (11) provided therein,
holding means (41) of the plug connector modules (40) to be received being adapted to be inserted into the recesses (11),
**characterized in that**
spring elements (12) are provided on the holding frame (1), the spring elements (12) being adapted to act on plug connector modules (40) received in the holding frame (1), and
the spring elements (12) exerting at least a force acting in the plug-in direction (S) on received plug connector modules (40).

2. The holding frame (1) according to claim 1,
**characterized in that**
in the plug-in direction (S), the recesses (11) are dimensioned to be larger than the holding means (41) to be received.

3. The holding frame (1) according to any of the preceding claims,
**characterized in that**
the spring elements (12) act on the holding means (41) of the received plug connector modules (40).

4. The holding frame (1) according to any of the preceding claims,
**characterized in that**
the spring elements (12) are arranged in the recesses (12).

5. The holding frame (1) according to claim 4,
**characterized in that**
the spring elements (12) are provided on a wall portion (13) of the recesses (12) which is arranged so as to be opposite the plug-in direction (S).

6. The holding frame (1) according to any of claims 1 to 3,
**characterized in that**
the spring elements (12) are arranged on the holding frame (1) outside the recesses (12) and project into the recesses (12).

7. The holding frame (1) according to claim 6,
**characterized in that**
the spring elements (12) are fixed to the interior side of the frame parts (10).

8. The holding frame (1) according to claim 6,
**characterized in that**
the spring elements (12) are fixed to the exterior side of the frame parts (10).

9. The holding frame (1) according to claims 6 to 8,
**characterized in that**
several spring elements (12) are integrally formed on each of the frame parts (10).

10. The holding frame (1) according to claim 9,
**characterized in that**
the integrally formed spring elements (12) are adapted to be latched on the frame parts (10).

11. The holding frame (1) according to any of claims 9 or 10,
**characterized in that**
the integrally formed spring element (12) consists of a base part (12.1) which is formed in a planar manner and substantially has the shape of the frame part (10) and is placed on the frame part (10) from the inside or from the outside, and
the base part (12.1) having a plurality of spring arms (12.0) projecting into the recesses (11).

12. The holding frame (1) according to claim 11,
**characterized in that**
the base part (12.1) has an angled or rounded holding area (12.2).

13. The holding frame (1) according to any of claims 1 to 12,
**characterized in that**
the spring elements (12) are detachably fastened to the holding frame (1).

14. The holding frame (1) according to any of claims 1 to 12,
**characterized in that**
the spring elements (12) are non-detachably fastened to the holding frame (1).

## Revendications

1. Cadre de retenue (1) pour la réception de modules de connecteur enfichable (40), composé de deux parties de cadre (10) opposées présentant des évidements (11) prévus dans celles-ci,
des moyens de retenue (41) des modules de connecteur enfichable (40) à recevoir étant aptes à être insérés dans les évidements (11),
**caractérisé en ce que**
des éléments à ressort (12) sont prévus sur le cadre de retenue (1), les éléments à ressort (12) étant aptes à agir sur des modules de connecteur enfichable (40) reçus dans le cadre de retenue (1), et
les éléments à ressort (12) exerçant sur des modules de connecteur enfichable (40) reçus au moins une force qui agit dans le sens d'enfichage (S).

2. Cadre de retenue (1) selon la revendication 1,
**caractérisé en ce que**
les évidements (11), dans le sens d'enfichage (S), sont dimensionnés plus grands que les moyens de retenue (41) à recevoir.

3. Cadre de retenue (1) selon l'une des revendications précédentes,
**caractérisé en ce que**
les éléments à ressort (12) agissent sur les moyens de retenue (41) des modules de connecteur enfichable (40) reçus.

4. Cadre de retenue (1) selon l'une des revendications précédentes,
**caractérisé en ce que**
les éléments à ressort (12) sont agencés dans les évidements (12).

5. Cadre de retenue (1) selon la revendication 4,
**caractérisé en ce que**
les éléments à ressort (12) sont prévus sur un tronçon de paroi (13) des évidements (12) qui est agencé de manière à être opposé au sens d'enfichage (S).

6. Cadre de retenue (1) selon l'une des revendications 1 à 3,
**caractérisé en ce que**
les éléments à ressort (12) sont agencés sur le cadre de retenue (1) à l'extérieur des évidements (12) et font saillie dans les évidements (12).

7. Cadre de retenue (1) selon la revendication 6,
**caractérisé en ce que**
les éléments à ressort (12) sont montés sur la face intérieure des parties de cadre (10).

8. Cadre de retenue (1) selon la revendication 6,
**caractérisé en ce que**
les éléments à ressort (12) sont montés sur la face extérieure des parties de cadre (10).

9. Cadre de retenue (1) selon les revendications 6 à 8,
**caractérisé en ce que**
plusieurs éléments à ressort (12) sont réalisés d'un seul tenant sur chacune des parties de cadre (10).

10. Cadre de retenue (1) selon la revendication 9,
**caractérisé en ce que**
les éléments à ressort (12) réalisés d'un seul tenant sont aptes à être enclenchés sur les parties de cadre (10).

11. Cadre de retenue (1) selon l'une des revendications 9 ou 10,
**caractérisé en ce que**
l'élément à ressort (12) d'un seul tenant est composé d'une pièce de base (12.1) qui est réalisée de manière plane et présente sensiblement la forme de la partie de cadre (10) et qui est placée contre la partie de cadre (10) depuis l'intérieur ou l'extérieur, et
la pièce de base (12.1) présentant une pluralité de bras à ressort (12.0) faisant saillie dans les évidements (11).

12. Cadre de retenue (1) selon la revendication 11,
**caractérisé en ce que**
la pièce de base (12.1) présente une zone de retenue (12.2) coudée ou arrondie.

13. Cadre de retenue (1) selon l'une des revendications 1 à 12,
**caractérisé en ce que**
les éléments à ressort (12) sont fixés de manière détachable sur le cadre de retenue (1).

14. Cadre de retenue (1) selon l'une des revendications 1 à 12,
**caractérisé en ce que**
les éléments à ressort (12) sont fixés de manière non-détachable sur le cadre de retenue (1).
